# FASCICULE DE BREVET EUROPEEN

(11) **EP 0 991 452 B1**
(45) Date de publication et mention de la délivrance du brevet: **16.10.2002**
(21) Numéro de dépôt: 98930566.9
(22) Date de dépôt: 24.06.1998
(51) Int. Cl.: A63F 9/08, A63H 33/10

(54) **PIECE DE CONNEXION**
VERBINDUNGSTEIL
CONNECTION PIECE

(30) Priorité: 24.06.1997 BE 9700540
(43) Date de publication de la demande: 12.04.2000
(73) Titulaire: Meys, Jean-Michel, 1080 Molenbeek-Saint-Jean (BE)
(72) Inventeur: Meys, Jean-Michel, 1080 Molenbeek-Saint-Jean (BE)
(74) Mandataire: Leherte, Georges M.L.M., Dr.
(86) Numéro de dépôt international: BE9800097
(87) Numéro de publication internationale: WO98058716

(56) Documents cités:
- EP-A- 0 089 918
- GB-A- 2 090 751
- US-A- 4 767 120
- US-A- 4 875 681

## Description

### DOMAINE DE L'INVENTION

La présente invention se rapporte à une pièce de connexion, et à diverses utilisations de celle-ci, en particulier à une utilisation de cette pièce dans un jeu de construction, et au jeu en résultant.

Une telle pièce de connexion est connue par exemple du GB-A-2090751.

L'invention se rapporte plus particulièrement à une pièce mobile destinée à se solidariser, de préférence de manière réversible, à un élément quelconque en s'insérant, de préférence partiellement, dans une ouverture ou un passage prévu dans cet élément, de préférence une ouverture pratiquée dans une paroi de cet élément.

De manière plus spécifique, la pièce de la présente invention peut être une pièce de connexion reliant différents volumes munis chacun d'au moins une ouverture.

### DESCRIPTION RESUMEE DE L'INVENTION

La pièce de connexion est généralement apte à être partiellement introduite dans l'ouverture et peut alors adopter, à la suite de l'intervention de l'utilisateur, une configuration dans laquelle elle est bloquée ou retenue dans l'ouverture. Cette configuration est obtenue par un pivotement d'une partie par rapport à une autre de la pièce de connexion, provoquant l'écartement et le blocage éventuel ou la retenue d'un ou plusieurs éléments de prise dans l'ouverture.

Le pivotement provoquera ainsi une variation de l'encombrement de la pièce de connexion, la plus grande dimension pouvant varier, par exemple de l'ordre de 15 %.

Ledit pivotement peut être provoqué, notamment manuellement, sur la partie de la pièce en saillie par rapport à l'ouverture ou peut être provoqué par l'insertion vers cette partie en saillie d'une autre ouverture d'un élément complémentaire à assembler.

Selon les dimensions des éléments et/ou l'application spécifique de l'invention, le pivotement peut être manuel ou provoqué par un moyen mécanique, éventuellement par un moteur, p.e. un moteur électrique associé ou non à ladite pièce de connexion.

L'invention, sous un aspect simple, peut se concrétiser entre autres sous la forme d'un jeu de construction, les éléments pouvant s'assembler dans l'espace , à l'aide de la ou des pièces de connexion de l'invention, en présentant une multitude de structures et de combinaisons spatiales. Selon une variante, le jeu peut constituer un "casse-tête" le but du jeu étant de reconstituer une forme simple (cube, parallélépipède) à partir d'éléments connectés et, p.e. , déployés dans un plan.

Le fait que les éléments puissent être déconnectés et reconnectés à volonté permet d'évoluer dans le jeu et de pouvoir adapter la difficulté de reconstitution en fonction de l'utilisateur.

Les corps de construction obtenus selon le matériau qui les constitue et leur dimensions peuvent être utilisés aussi pour la construction de stands, échafaudages, bâtiments, des meubles, ainsi que dans le domaine de la robotique etc...

### DESCRIPTION DETAILLEE

L'élément à assembler comporte au moins une ouverture. Il peut être une plaque simple ou un polyhèdre, plein ou creux. Un tel polyhèdre peut constituer un volume à 6 faces, par exemple un cube ou un pseudo-cube. Un pseudo-cube plus particulièrement approprié est un cube à sommets arrondis. Chaque face peut avantageusement comporter une ouverture, par exemple une ouverture circulaire, qui est adaptée pour recevoir la pièce de connexion. Les éléments à assembler peuvent être des volumes ou blocs de tous genre, par exemple outre des cubes, des pyramides, des cones, des sphères ou encore des volume plus compliqués constituant des pièces mécaniques etc....

Selon une variante particulièrement avantageuse pour certaines applications, les éléments à assembler sont des sphères tronquées, auxquelles six calottes ont été enlevées perpendiculairement à trois axes orthogonaux centrés, et qui présentent ainsi six ouvertures correspondant aux six faces d'un cube.

Les éléments à assembler peuvent être de dimensions différentes. La combinaison de tels volumes permettra des combinaisons de mouvements, où le transfert des mouvements ne sera que peu limité par l'encombrement des pièces associées.

Selon un mode de réalisation, la pièce de connexion mécanique est plus partiulièrement constituée de deux éléments aptes à s'assembler l'un dans l'autre en position inversée et , une fois assemblés, aptes à pivoter partiellement l'un par rapport à l'autre, chaque élément comportant deux ailes s'étendant dans des plans parallèles différents, à partir de et de part et d'autre d'une partie centrale ou noyau, par exemple cylindroïde, reliant les ailes sur une partie de leurs largeurs. Les parties centrales assemblées forment ainsi ensemble deux parties d'axe se prolongeant, chaque partie comportant une surface de glissement horizontale l'une contre l'autre et deux surfaces de glissement latérales en contact avec une arête de la base (épaisseur) des ailes de l'élément complémentaire.

La prise ou le blocage de la pièce dans l'ouverture de l'élément à assembler résulte de la pression exercée, ou de l'adaptation, sur le contour intérieur de l'ouverture, d'un couple d'ailes se déployant dans un même plan, ailes jouant ainsi le rôle de machoires de blocage par extension vers l'extérieur.

En effet, selon un mode de l'invention, les extrémités des ailes se déployent et serrent et/ou enferment par leurs tranches, vers l'extérieur, le bord intérieur des ouvertures, en assurant ainsi respectivement le blocage et/ou la solidarisation.

En cas d'adaptation sans serrage, et si par exemple l'ouverture est circulaire, une rotation libre peut être avantageusement conservée entre la pièce et l'élément à connecter. Selon un mode de réalisation, la pièce de connexion permet ainsi la rotation d'un élément assemblé par rapport à un élément adjacent. Selon une variante, comme décrit plus loin, cette rotation peut cependant être empêchée.

Le contour des extrémités des ailes peut être courbé ou arrondi et se présenter ainsi sous la forme d'arc de cercle. Les ouvertures des éléments à assembler sont alors de préférence des ouvertures circulaires, ou à tout cas de forme complémentaire pour assurer une bonne coopération entre la pièce de connexion et l'élément à assembler.

Avantageusement, à leurs extrémités, l'épaisseur des ailes comprend une partie interne plus longue, une partie médiane en forme de rainures ou de gorges, et une partie externe de préférence biseautée. Cette dernière partie peut par exemple constituer un cône tronqué. La partie interne, plus longue, peut jouer le rôle de butée, empêchant la pièce de connexion de s'enfoncer trop loin lors de l'introduction dans une ouverture d'un élément à assembler.

Selon un mode de réalisation actuellement particulièrement préféré les ouvertures circulaires dans la pièce à assembler présentent un lamage annulaire (siège) sur laquelle les parties de butée susmentionnées des pièces de connexion s'appuyeront pour provoquer le pivotement des ailes et adopter la configuration de blocage.

C'est en exercant un pincement sur deux ailes d'un côté que ces ailes peuvent se replier. C'est en exercant une pression vers la partie centrale sur ces mêmes ailes repliées que celles si se déploieront pour retenir ou enserrer, par exemple par ladite gorge, la tranche de la paroi présentant l'ouverture.

Les éléments formant pièce de connexion peuvent avantageusement être munies d'un ou de plusieurs bossages sur les surfaces de glissement latérales susmentionnées, qui lors du pivotement d'un élément par rapport à l'autre, est apte à produire une élasticité qui favorise la stabilité d'une ou plusieurs positions relatives des deux éléments et/ou produit ainsi un effet ressort. En effet, une arête de la base de l'aile de la pièce complémentaire pourra éventuellement être stabilisée dans un creux dudit bossage. Cette position peut par exemple être la position "ailes déployées". De même on peut prévoir un bossage à plusieurs marches afin de pouvoir mobiliser la pièce de connexion selon plusieurs degrés d'ouverture, . Ce dernier mode de réalisation sera avantagé pour certaines applications dans lesquelles les pièces sont de grandes dimensions (plusieurs centimètres ou dizaines de centimètres).

Selon une variante actuellement moins préférée, les parties centrales des éléments formant pièces peuvent présenter un ensemble "tenon et mortaise", le tenon jouant alors le rôle d'axe de rotation lors du pivotement susmentionné.

Selon une variante de ce dernier cas, le tenon peut présenter à son extrémité un renflement qui, après introduction à force, dépassera de l'autre côté de la pièce à "mortaise" en assurant ainsi un blocage axial. Ce renflement peut être présent dès le départ dans le cas où l'élasticité des matériaux employés permet le passage du renflement dans le goulot (mortaise) d'où il doit ressortir à hauteur de son siège ou logement. Ce renflement sera fixé après l'assemblage dans le cas où la souplesse des matériaux employés ne le permet pas.

Selon un mode de réalisation, chaque aile est constituée à la périphérie et dans son épaisseur d'une partie externe biseautée (pour faciliter l'introduction dans une ouverture, et qui pourra dans d'autres applications, être pourvue d'un rainurage style pignon afin de permettre une solidarisation avec une pièce de connexion identique et/ou similaire adjacente selon un angle déterminé, p.e. 90° pour des pièces de connexion adjacentes dans un cube), d'un renfoncement formant gorge (pour enserrer par l'intérieur et vers l'extérieur la tranche de la paroi), et d'une partie intérieure formant butée.

Le dimensionnement des pièces et le matériau utilisé peuvent varier très largement en fonction du domaine d'application.

Le matériau utilisé pour les pièces de connexion présente avantageusement une certaine élasticité ou résilience. Il sera par exemple un plastique tel le polypropylène, le nylon ou un polyacétal. Néanmoins un bois, un matériau composite et même un métal peut également être utilisé pour des applications spécifiques. L'invention n'est donc pas limitée à la nature particulière d'un matériau.

Le plastique est un matériau préféré, en particulier pour les applications de jeu, car, pour certains types de modèle, il permet de produire un grand nombre de pièce au départ d'un moule industriel simple.

Selon un mode de réalisation particulier, lorsque l'ouverture est circulaire, la pièce de connexion peut comprendre des ergots ou renflements latéraux au niveau de l'épaisseur de l'extrémité des ailes, par exemple dans la gorge. Ces renflements peuvent s'adapter à un évidement complémentaire prévu dans l'épaisseur de la paroi à assembler. De cette manière, la rotation de la pièce de connexion par rapport à l'élément à assembler n'est plus possible.

Cette dernière particularité peut conduire à des assemblages d'éléments rigides ou en rotation libre selon le souhait de l'utilisateur.

De la même manière ces renflements ou ergots peuvent être constitués par les dents d'une roue dentée qui s'intégreront dans le siège de l'ouverture de l'élément assemblé formé lui même d'une couronne dentée complémentaire. Ceci permettra les mobilisations multiples de l'élément à assembler par rapport à la pièce de connection.

De manière particulièrement avantageuse, les mêmes demi-éléments formant une pièce de connexion peuvent être utilisés pour obtenir les deux résultats. En effet, un élément peut ne contenir qu'un desdits ergots ou renflements sur une de ses ailes. Selon la manière de coupler deux éléments semblables pour former la pièce de connexion, il en résulte soit une pièce de connexion avec deux ailes du même côté présentant lesdits ergots ou renflements soit une pièce présentant un ergot sur une des ailes de chaque côté. L'assemblage avec deux éléments à assembler gardera une rotation libre dans le premier cas, car la pièce de connexion n'est bloquée que sur un de ceux-ci. Dans le second cas, étant donné la présence d'un ergot de part et d'autre de la pièce de connexion, les deux éléments assemblés seront maintenus fixe et la rotation de l'un par rapport à l'autre n'est plus possible.

### DESSINS

L'invention sera mieux comprise à l'examen des dessins fournis en annexe à titre d'exemple uniquement :
la fig. 1 représente schématiquement un élément constitutif d'une pièce de connexion selon l'invention
les figs. 2a et 2b illustrent l'agencement et le couplage de deux éléments selon la fig. 1 pour constituer la pièce de connexion 1
la fig. 3 illustre la pièce de l'invention en position d'introduction, c'est à dire ailes repliées.
les fig. 4a et 4b illustrent une variante de l'invention dans laquelle la pièce est constitué de deux éléments identiques, la partie centrale comprenant une mortaise ou un tenon
les figs. 5a et 5b illustrent une autre variante de l'invention dans laquelle les deux éléments sont différents et un renflement terminal est prévu sur la partie en tenon
les figs. 6a à 6b illustrent la connexion de deux cubes à l'aide de la pièce selon l'invention
les figs. 7a à 7f illustrent différentes constructions réalisables avec des pseudo-cubes reliés avec les pièces de connexion
les figs. 8a et 8b illustrent un pseudo-cube utilisable dans le jeu selon l'invention dans lequel certaines faces présentent une ouverture avec des encoches ou évidements aptes à recevoir d'éventuels ergots ou renflements
la fig. 9 illustre une pièce selon l'invention dans laquelle les deux éléments sont dissymétriques compatibles mais de dimensions différentes. Le déploiement des ailes d'un côté est moins large comparé au côté opposé, les ouvertures de deux éléments à assembler peuvent ainsi être de dimensions différentes.
la fig. 10 illustre le mouvement d'un ensemble de 6 cubes, un des cubes restant fixe

De manière plus détaillée, la fig. 1 représente schématiquement en perspective un des deux éléments constitutifs 2 de la pièce de connexion 1 selon l'invention. Pour faciliter la compréhension, les dimensions relatives des parties ne sont pas nécessairement respectées . On notera la présence d'ailes épaisses 3, 3' verticales sous forme d'oreilles de part et d'autre d'un corps central 4, ailes parallèles mais dont les plans médians sont décalés l'un par rapport à l'autre. L'élément dans le cas illustré présente un axe de symétrie 9 d'ordre 2.

Dans le présent exposé, les dimensions des ailes sont décrites entre autres par leur longueur L , leur largeur 1 et leur épaisseur e.

Chaque aile 3, 3' présente un contour extérieur 5 arrondi et comprend à la périphérie et dans son épaisseur une partie externe biseautée 6 (pour faciliter l'introduction dans une ouverture), un renfoncement médian formant gorge 7 ( apte à bloquer par l'intérieur et vers l'extérieur la tranche d'une paroi d'un élément à assembler), et une partie intérieure 8 plus large formant butée.

La partie centrale, corps ou noyau 4 de forme approximativement cylindroïde relie une portion inférieure des deux ailes, dans le cas illustré, sur la moitié de leur longueur. Elle présente une surface ou plateau 20 de glissement sur un plateau correspondant 20a (non illustré) d'un élément complémentaire 2a. Ce corps central présente également sur une partie supérieure de ses flancs latéraux un double bossage (bosse d'élasticité ou de maintien) représenté de manière exagérée et schématique en 10 et 17 séparé par un creux 11. Le bossage 17 peut en fait s'étendre jusqu'à la base du noyau 4.

La partie d'épaisseur e des ailes, sur la longueur L non reliée par le noyau central, constitue une surface 14 (s'étendant sous 12) avec une arête 13.

L'arête 13a d'un élément complémentaire lors du pivotement glissera parallèlement sur la surface 18 et le bossage 17 en étant arrêté néanmoins au delà du creux 11 par le bossage 10 qui forme butée.

On reconnaît les deux ergots de retenue de section triangulaire ou éléments de clipsage ou d'encliquetage statique 12, 12' prévus sur l'épaisseur de chaque aile et opposés l'un à l'autre. Ces ergots servent à empêcher une séparation dans la hauteur des 2 éléments assemblés en prenant appui sur les épaulement correspondants à 19 du bossage 10a de la pièce complémentaires inversée 2a. Ces ergots et bossages sont avantageusement intégrés à la pièce de connexion, p.e. pour des applications de jeux de construction de dimensions usuelles. Ces ergots 12 peuvent servir de pièce de réglage pour assurer avec plus ou moins d'effort la rotation axiale des 2 éléments de la pièce de connexion l'un par rapport à l'autre. Ces ergots 12, pour d'autres applications, peuvent être de formes diverses et fixés par tout moyen connu après accouplement des deux éléments de la pièce de connexion et peuvent dans ce dernier cas être rigides.

Avantageusement, l'élément de la figure 1 peut être réalisé d'une pièce en matière plastique dans un moule simple (sans tiroir).

Les figs. 2a et 2b illustrent schématiquement l'agencement et le couplage de deux éléments identiques 2 et 2a similaires à la fig. 1 (toutefois sans ergot 82 et sans bossage 17) pour fournir une pièce de connexion 1 selon l'invention. Le couplage est en pratique irréversible étant donné la présence des ergots de retenue 12. Les deux parties centrales forment un double noyau, une partie pouvant pivoter par rapport à l'autre d'un certain angle, typiquement de 20 à 80°, p.e. 30°. Pour le couplage, les deux éléments 2 se présentent en position inversée (en tête-bêche) de telle sorte qu'ils puissent s'interpénétrer à force. Les ergots 12 laissent passer la partie la plus mince du bossage de l'élément complémentaire 2a uniquement dans le sens du couplage et maintiennent par après les deux éléments 2 couplés par blocage contre une face 19 du bossage 10.

La pièce représentée à la fig. 2b est en position fermée, c'est à dire ailes déployées en position de blocage. On comprendra qu'un pivotement partiel de l'élément 2 par rapport à l'élément 2a est possible. Les surfaces 18 d'une pièce glissent contre les arêtes 13 de la pièce complémentaire. Dans ce cas-ci, étant donné l'absence du bossage 17 de la fig. 1 il n'y aura pas d'élasticité ou de position d'ouverture préférée. Le pivotement est provoqué par pincement de deux ailes complémentaires d'un côté de la pièce, pincement qui , tel une paire de ciseaux, rabattra les deux ailes opposées.

Par contre si des bossages 17 étaient prévus, avec minimum d'épaisseur en 11 comme dans la fig. 1, on provoque une configuration stable de la pièce de connection lorsque l'arête 13 de l'aile s'y trouve.

Comme illustré dans la fig. 3, cette position stable consistera en une position où les paires d'ailes complémentaires 3, 3a; 3', 3a' , initialement parallèles, perdent leurs parallélisme et sont en fait repliées, l'encombrement de la pièce la rendant alors apte à être retirée si elle est bloquée dans une ouverture d'un élément à assembler. On peut inversément déployer à force un couple d'ailes d'un côté, ce qui provoquera un déploiement complémentaire de l'autre paire d'ailes qui, si elles sont insérées dans une ouverture de dimension appropriée, bloqueront la pièce de connection pour assurer l'assemblage.

Les fig. 4a et 4b illustrent une variante de l'invention dans laquelle la pièce est constitué de deux éléments 42, 42' également identiques, la partie centrale 44 comprenant un trou centré 48 et un tenon 49 sous la forme d'un secteur ou quartier de cylindre. La fig. 4a représente les deux éléments complémentaires avant le couplage qui est effectué manuellement par pression dans le sens des flèches et la fig. 4b représente les deux éléments couplés, les ailes déployées, pour fournir une pièce de connexion 41 selon l'invention. Les deux parties d'axe 49, 49' sont adjacents dans le trou tout en laissant un secteur vide, permettant un pivotement limité d'une pièce par rapport à l'autre.

On remarquera également le bossage 410 et les ergots de retenue axiale 412.

Les figs. 5a et 5b illustrent une autre variante de l'invention dans laquelle les deux éléments formant la pièce de connexion 51 sont différents. Un renflement terminal 55 est prévu sur la partie en tenon 59, le trou 58 étant pourvu d'une logement ou lamage 57 apte à retenir le renflement du tenon 55.

Selon cette variante, il n'y a pas de bossage dans la pièce de connexion mais il y a une ou plusieurs petites (dans le cas illustré une) pattes d'extension élastiques 54, dont le gabarit déterminera la résistance, qui seront compressées ou pliées lorsque l'on rapproche les paires d'ailes (53, 53') pour adopter la configuration étroite (ailes repliées). Une fois la pression relachée les ailes retrouvent leur configuration de blocage par effet d'élasticité. Cette variante peut bien sûr être combinée avec toutes les variantes compatibles décrites dans le présent exposé.

Les figs. 6a à 6e illustrent les diverses étapes de l'assemblage de deux cubes (illustrés en quart coupés) avec une pièce de connection 1.

La pièce de connection 1 est introduite (figs 6a, 6b), sous forme ailes repliées par pincement, dans l'ouverture 61 du cube 60 par pression d'un élément de l'épaisseur de l'aile formant butée 68 contre une partie annulaire 69 de l'épaisseur de la paroi formant siège.

La fig. 6d représente l'ensemble pièce de connexion couplée avec le cube, les ailes en saillie ayant été écartées manuellement.

Si à partir de la fig. 6c, la partie en saillie de l'ensemble 1, 60 encore lâche est introduite dans une ouverture d'un second cube 60' et poussée dans cette ouverture, la butée 68' de l'aile se redressera pour adopter la position de blocage et ainsi coupler les deux cubes de manière réversible tel qu'illustré à la fig 6e. Par traction sur les deux cubes, ceux-ci peuvent se désassembler, la pièce de connection retrouvant sa configuration avec ailes repliées.

De manière générale, pour certaines applications, il y aura la possibilité d'assembler deux éléments avec des pièces de connexion en position déployées. L'introduction se fera alors à force, par exemple par clipsage, p.e. à contre-dépouille.

La fig. 7 illustre différentes étapes du déploiement d'un ensemble de pseudo-cubes reliés avec les pièces de connexion, notamment des pièces selon l'invention.
Une configuration cubique de départ obtenue à partir de huit cubes reliés chacun à un ou deux cubes adjacents. Des rotations successives de cubes ou de sous ensembles de cubes, permettent un déploiement des 8 cubes dans différentes configurations spatiales, avec la possibilité de les agencer dans un même plan en 17. De manière générale, le déploiement peut être effectué dans des plans multiples, p.e. pour former une pseudo-surface courbe.

Les figs. 8a et 8b illustrent plus en détail un pseudo-cube dérivé d'une sphère creuse à paroi épaisse, à laquelle 6 calottes ont été retirées. On notera les ouvertures 80 et les rebords ou sièges annulaires 69 prévus dans ces ouvertures. Dans la fig 8b, 2 des 6 faces en résultant présentent chacune une ouverture 80 avec des saignées, évidements ou encoches 81 aptes à recevoir d'éventuels ergots ou renflements de formes complémentaires 82 (voir fig. 1) prévus dans la rainure ou la gorge d'une ou de plusieurs ailes de la pièce de connection. On comprendra qu'un ergot 82 engagé dans une encoche 81 bloque la rotation de la pièce de connexion. Si cette dernière présente également un ergot sur au moins une des ailes complémentaires destinées à assembler un cube adjacent, la rotation relative de ces deux derniers cubes sera empêchée.

La fig. 9 illustre une pièce selon l'invention dans laquelle les deux éléments identiques 2, 2a mais ne comportent pas chacun un axe de symétrie d'ordre 2 de la fig. 1. Les éléments sont compatibles mais comportent des ailes opposées (3, 3'; 3a, 3a') de dimensions différentes. Après assemblage, le déploiement des ailes d'un côté est moins large comparé au côté opposé, les ouvertures de deux éléments à assembler peuvent ainsi être de dimensions différentes. On reconnait également des ergots 82 sur l'épaisseur des ailes 3, 3a.

La fig. 10 illustre le mouvement d'un ensemble de 6 cubes numérotés de 1 à 6 pouvant être connectées en libre rotation avec des pièces selon l'invention. Un des cubes, le cube 1, restant fixe. Les étapes 1 à 5 de la transformation sont illustrées. Les 6 cubes sont reliés annulairement selon la séquence 1-2-3-4-5-6-(1..) . On notera ainsi que le cube 3 n'est pas relié au cube 6.

De manière générale on notera encore que la pièce de fixation couplée à un élément à assembler peut être bloquée ou verrouillée en position de retenue avec un élément de blocage ou de verrouillage indépendant, par exemple introduit entre les épaisseurs du couple d'ailes resté libre. Cette pièce peut empêcher le pincement et la libération consécutive de l'élément assemblé.

Les éléments à assembler, en particulier les cubes ou pseudo-cubes susmentionnés, peuvent être pleins et comporter des ouvertures de formes diverses, identiques ou différentes, y compris rectangulaires, aptes à coopérer avec des ailes présentant une partie d'extrémité en profil de forme complémentaire. Une ouverture peut ainsi être rectangulaire, les ailes étant en prise avec un couple de côtés opposés Les ouvertures peuvent comprendre d'autre moyen de fixation, par friction, ou encore par moyens d'encliquetage ou de clipsage avec contre-dépouille.

L'invention peut ainsi se concrétiser, entre autres, sous la forme de chaînes d'éléments volumiques connectés et comportant au niveau des pièces de connexion quelconques, y compris les pièces de connexion de l'invention, des moteurs, éventuellement des micro-moteurs, commandés par des fils souples parcourant la structure, ou commandés par télécommande, afin d'obtenir des mouvements variés et complexes aux combinaisons illimitées, qui pourront être contrôlés à distance par un support informatique adapté.

Par exemple, à titre non limitatif, on mentionnera que les pièces de connection et les éléments à assembler peuvent mesurer de quelques millimètres à plusieurs dizaines de mètres, et peser de quelques grammes à plusieurs tonnes.

Cet aspect peut s'avérer avantageux dans le domaine des constructions spatiales, en particulier la construction de stations spatiales. Les éléments connectés peuvent eux-mêmes être de dimensions telles qu'elles constituent des habitacles d'habitation modulaires interchangeables.

Par ailleurs, les pièces de connexion selon l'invention peuvent incorporer différents éléments mécaniques et/ou des trous pour passage d'axe, par exemple d'axe de transmission.

On comprendra que de multiples variantes peuvent se combiner dans le cadre de l'invention. L'homme de l'art appréciera les variantes compatibles pour élaborer diverses combinaisons utiles pour des applications spécifiques.

## Revendications

1. Pièce de connexion mécanique (1) constituée de deux éléments (2, 2a) mobiles aptes à pivoter partiellement l'un par rapport à l'autre, chaque élément (2, 2a) comportant au moins deux moyens (3, 3'; 3a, 3a') de prise ou de retenue s'écartant lors dudit pivotement **caractérisée en ce que** les moyens de prise ou de retenue (3, 3'; 3a, 3a') sont des ailes s'étendant dans des plans parallèles différents, à partir de et de part et d'autre d'une partie centrale (4) reliant les ailes sur une partie de leurs longueurs, les parties centrales assemblées formant ainsi ensemble deux parties centrales d'axe se prolongeant, chaque partie comportant une surface de glissement horizontale (20, 20a) l'une contre l'autre et deux surfaces bde glissement latérales (17, 18; 17', 18) verticalement en contact avec une arête (13) de l'épaisseur des ailes (3a, 3a') de l'élément complémentaire.

2. Pièce de connexion mécanique selon la revendication précédente constituée de deux éléments (2, 2a) aptes à s'assembler l'un dans l'autre en position inversée et, une fois assemblés, aptes à pivoter partiellement l'un par rapport à l'autre, chaque élément comportant deux ailes (3, 3', 3a, 3a') opposées dont l'épaisseur s'étend de part et d'autre d'un plan passant par le centre d'un noyau (4, 4a) reliant les ailes sur une partie de leurs profondeurs et de leurs épaisseurs, les noyaux assemblés formant ainsi ensemble deux parties cylindroides se prolongeant, chaque noyau comportant une surface de glissement (20, 20a) l'une contre l'autre perpendiculaire aux ailes et deux surfaces de glissement latérales (17, 18, 17', 18') en contact avec l'arête de la largeur des ailes de l'élément complémentaire.

3. Pièce de connexion mécanique selon n'importe laquelle des revendications précédentes dans laquellle lesdits éléments (2, 2a) sont pourvus d'un ou plusieurs éléments de retenue (10, 12) empêchant le déplacement axial d'un élément (2) par rapport à l'autre (2a), de préférence par encliquetage, p.e. à l'aide d'un ou plusieurs ergots (12), prenant appui sur une face (19) d'une butée (10).

4. Pièce de connexion mécanique selon n'importe laquelle des revendications précédentes dans laquelle lesdits éléments (2, 2a) sont pourvus sur au moins une surface de glissement latérale de la partie centrale lors du dit pivotement partiel d'un bossage (17) permettant un positionnement préférentiel desdits éléments (2, 2a) l'un par rapport à l'autre, correspondant à des degrés de déploiement différent des dites ailes.

5. Pièce de connexion mécanique selon n'importe laquelle des revendications précédentes dans laquelle les deux éléments constitutifs sont identiques.

6. Pièce de connexion mécanique selon n'importe laquelle des revendications précédentes dans laquelle chaque élément constitutif comprend un axe de symétrie d'ordre 2.

7. Pièce de connexion mécanique selon n'importe laquelle des revendications précédentes dans laquelle la partie distale des ailes (3, 3', 3a, 3a') forment des arcs de cercle qui en position déployée exercent une pression latérale sur les bords internes d'une ouverture (80) de la pièce à connecter (60, 60').

8. Pièce de connexion mécanique selon n'importe laquelle des revendications précédentes dans laquelle l'épaisseur (e) des ailes comporte une gorge (7) apte à recevoir le flanc interne d'une ouverture (80) pratiquée dans une pièce à connecter (60, 60').

## Patentansprüche

1. Aus zwei beweglichen, zueinander teilweise schwenkbaren Gliedern (2, 2a) bestehendes mechanisches Verbindungsteil (1), wobei jedes Glied (2, 2a) mit zumindest zwei sich beim Schwenken spreizenden Greif- bzw. Haltemitteln (3, 3'; 3a, 3a') versehen ist, **dadurch gekennzeichnet, dass** die Greif- bzw. Haltemittel (3, 3'; 3a, 3a') Flügel sind, welche sich von einem mittigen, sie ihrer Länge nach teilweise verbindenden Teil (4) aus und beidseitig hiervon in unterschiedlichen parallelen Ebenen erstrecken, wobei die verbundenen mittigen Teile zusammen zwei sich gegenseitig verlängernde zentrale Achsteile bilden, wobei jedes Teil eine horizontale Gleitfläche (20, 20a) aufweist und die horizontalen Gleitflächen aneinander gleiten und wobei jedes Teil ferner zwei seitliche Gleitflächen (17, 18; 17', 18') aufweist, welche senkrecht an einer Kante (13) auf der Dicke der Flügel (3a, 3a') des ergänzenden Glieds anliegen.

2. Mechanisches Verbindungsteil nach dem vorherigen Anspruch, das aus zwei in umgekehrter Stellung miteinander verbindungsfähigen Gliedern (2, 2a) besteht, welche im verbundenen Zustand zueinander teilweise schwenkbar sind, wobei jedes Glied zwei entgegengesetzte Flügel (3, 3'; 3a, 3a') aufweist, die sich mit ihrer Dicke beidseitig einer Ebene durch die Mitte eines Kerns (4, 4a) erstrecken, wobei dieser Kern die Flügel der Tiefe und der Dicke nach teilweise verbindet und die verbundenen Kerne zusammen zwei zylindroidförmige, sich gegenseitig verlängernde Teile bilden, wobei jeder Kern eine zu den Flügeln senkrechte aneinander gleitende Gleitfläche (20, 20a) aufweist und wobei jeder Kern ferner zwei seitliche Gleitflächen (17, 18; 17', 18') aufweist, welche an der Breitenkante der Flügel des ergänzenden Glieds anliegen.

3. Mechanisches Verbindungsteil nach einem beliebigen der vorherigen Ansprüche, bei dem die Glieder (2, 2a) mit einem oder mit mehreren Haltemitteln (10, 12) zur Verhinderung der axialen Verschiebung eines Glieds (2) zum anderen Glied (2a) versehen sind, wobei die Verhinderung vorzugsweise anhand von einer Sperrvorrichtung z.B. mit einem oder mit mehreren Vorsprüngen (12), welche sich auf einer Fläche (19) eines Anschlags (10) abstützen, erfolgt.

4. Mechanisches Verbindungsteil nach einem beliebigen der vorherigen Ansprüche, bei dem die Glieder (2, 2a) an mindestens einer seitlichen Gleitfläche des mittigen Teils beim teilweisen Schwenken mit einem Buckel (17) versehen sind, durch den die Glieder (2, 2a) in eine bevorzugte Stellung zueinander bringbar sind, welche unterschiedlichen Spreizungsgraden der Flügel entspricht.

5. Mechanisches Verbindungsteil nach einem beliebigen der vorherigen Ansprüche, bei dem die zwei es bildenden Glieder identisch sind.

6. Mechanisches Verbindungsteil nach einem beliebigen der vorherigen Ansprüche, bei dem jedes es bildende Glied eine Symmetrie-Achse des 2. Grades aufweist.

7. Mechanisches Verbindungsteil nach einem beliebigen der vorherigen Ansprüche, bei dem die distalen Teile der Flügel (3, 3'; 3a, 3a') Kreisbögen bilden, welche in gespreizter Stellung seitlich Druck auf die Innenränder einer Öffnung (80) des zu verbindenden Stücks (60, 60') ausüben.

8. Mechanisches Verbindungsteil nach einem beliebigen der vorherigen Ansprüche, bei dem die Flügel auf ihrer Dicke (e) eine Kehle (7) zur Aufnahme der inneren Seitenfläche einer Öffnung (80) eines zu verbindenden Stücks (60, 60') aufweisen.

## Claims

1. Mechanical connection piece (1) made up of two mobile elements (2, 2a) capable of pivoting partially relative to each other, each element (2, 2a) comprising at least two catching or retaining means (3, 3'; 3a, 3a') which move apart during said pivoting, **characterised in that** the catching or retaining means (3, 3'; 3a, 3a') are wings extending in different parallel planes from and on either side of a central part (4) linking the wings over part of their length, the assembled central parts thus forming together two extended central axis parts, each part comprising a horizontal sliding surface (20, 20a), these surfaces sliding against one another, and two lateral sliding surfaces (17, 18; 17', 18) vertically in contact with an edge (13) of the thickness of the wings (3a, 3a') of the complementary element.

2. Mechanical connection piece according to the preceding claim, made up of two elements (2, 2a) capable of being assembled the one inside the other in an inverted position and, once assembled, capable of pivoting partially relative to each other, each element comprising two opposite wings (3, 3', 3a, 3a'), the thickness of which extends on either side of a plane passing through the centre of a core (4, 4a) connecting the wings over part of their depth and thickness, the assembled cores thus forming together two extended cylindroid parts, each core comprising a sliding surface (20, 20a), which surfaces slide against one another perpendicularly to the wings, and two lateral sliding surfaces (17, 18, 17', 18') in contact with the edge of the width of the wings of the complementary element.

3. Mechanical connection piece according to any one of the preceding claims, wherein said elements (2, 2a) are provided with one or more retaining elements (10, 12) which prevent the axial displacement of one element (2) relative to the other (2a), preferably by catching, e.g. with the aid of one or more lugs (12) resting on a face (19) of a stop (10).

4. Mechanical connection piece according to any one of the preceding claims, wherein said elements (2, 2a) are provided on at least one lateral sliding surface of the central part, during said partial pivoting, with a boss (17) which permits preferential positioning of said elements (2, 2a) relative to one another, corresponding to different degrees of spreading of the said wings.

5. Mechanical connection piece according to any one of the preceding claims, wherein the two constituent elements are identical.

6. Mechanical connection piece according to any one of the preceding claims, wherein each constituent element includes an axis of symmetry of order 2.

7. Mechanical connection piece according to any one of the preceding claims, wherein the distal parts of the wings (3, 3', 3a, 3a') form arcs of circles which, in the spread position, exert lateral pressure on the inside edges of an opening (80) in the piece to be connected (60, 60').

8. Mechanical connection piece according to any one of the preceding claims, wherein the thickness (e) of the wings includes a throat (7) capable of receiving the inside flank of an opening (80) made in a piece to be connected (60, 60').
